# EUROPÄISCHE PATENTSCHRIFT

(11) **EP 1 157 625 B1**
(45) Veröffentlichungstag und Bekanntmachung des Hinweises auf die Patenterteilung: **17.11.2004**
(21) Anmeldenummer: 01110863.6
(22) Anmeldetag: 04.05.2001
(51) Int. Cl.: A44C 5/20

(54) **Kettenglied für eine Schmuckkette**
Link for jewelery chain
Maillon pour chaîne de bijouterie

(30) Priorität: 19.05.2000 DE 20009025 U
(43) Veröffentlichungstag der Anmeldung: 28.11.2001
(73) Patentinhaber: Dau, Carl F., 14163 Berlin (DE)
(72) Erfinder: Dau, Carl F., 14163 Berlin (DE)
(74) Vertreter: Liesegang, Roland, Dr.-Ing.

(56) Entgegenhaltungen:
- CH-A- 138 957
- DE-U- 29 500 028
- GB-A- 793 249
- US-A- 3 421 341
- US-A- 3 462 807
- US-A- 4 486 925

## Beschreibung

Die Erfindung betrifft ein Kettenglied einer Schmuckkette mit den Merkmalen X-X.

Bei einem bekannten Kettenglied ist die Rastnase, welche am freien Ende des oder jedes Schenkels vorgesehen ist, auf ihrer Rückseite mit einer Rastfläche versehen, an welcher die Rastnase einer zweiten Klammer einrasten kann, welche entgegengesetzt "Fuß gegen Fuß" und 90° gegeneinander verdreht bezüglich der anderen Klammer miteinander verhakt sind. Diese Anordnung aus den beiden Klammern kann auch innerhalb eines Rohrstückes untergebracht sein.

Aus dem Gebrauchsmuster DE 91 09 159.4 U ist ein Schmuckstück mit einem federnden Draht bekannt, der zick-zack-förmig gebogene Abschnitte aufweist, welche paarweise überkreuz durch eine Bohrung in einer kugel- oder rohrförmigen Hülse gefädelt sind.

Der Erfindung liegt die Aufgabe zugrunde, ein Kettenglied einer Schmuckkette der eingangs beschriebenen Art so auszubilden, daß ein einfaches Montieren und Demontieren der Schmuckkette selbst wie auch der Teile des Kettengliedes ermöglicht sind und gleichwohl ein sicherer Zusammenhalt gewährleistet ist.

Zur Lösung dieser Aufgabe dient Anspruch 1.

Bei dem montierten Kettenglied gemäß der Erfindung sind die Rastnasen der biegbaren Schenkel der beiden Klammern in den Ausnehmungen des Rohres unabhängig voneinander verrastet. Das Rohr bildet somit einen unverzichtbaren Bestandteil des Kettengliedes.

Die Elemente des Kettengliedes, nämlich die beiden Klammern und das Rohr, sind im montierten Zustand somit an einer Relativbewegung zueinander gehindert. Daher bleiben diese Elemente auch bei dynamischer Zug-, Druck- oder Torsionsbeanspruchung des Kettengliedes zuverlässig miteinander verbunden.

Jede der beiden Klammern wird durch Einschieben in die entgegengesetzten Rohröffnungen und Einrasten der Nasen in den Ausnehmungen der Rohre montiert. Die Montage und das Verrasten jeder Klammer mit dem Rohr geschieht völlig unabhängig von der anderen Klammer. Wenn ein Kettenglied demontiert werden soll, werden die Rastnasen radial in das Rohr hineingedrückt, und die Klammern werden in entgegengesetzten Richtungen aus dem Rohr herausgezogen.

Die beschriebene Montage und Demontage eines Kettengliedes aus den beiden Klammern und dem Rohr ist denkbar einfach.

Um mehrere Kettenglieder gemäß der Erfindung zu einer Schmuckkette zusammenzufügen, hat der Kopf jeder Klammer gemäß einer Weiterbildung der Erfindung eine zum Durchstekken eines Schenkels einer weiteren Klammer bemessene Öffnung. Die weitere Klammer läßt sich also in den Kopf einer Klammer eines bereits montierten Kettengliedes einschieben, in der Ausnehmung eines weiteren Rohres verrasten und durch das Einschieben einer weiteren Klammer in das entgegengesetzte Ende dieses weiteren Rohres zu einem weiteren Kettenglied zusammenfügen, das nun mit dem zuerst genannten Kettenglied verbunden ist.

Die Rohre können an ihren Enden Schlitze zur verdrehsicheren Aufnahme und Abstützung der Klammern aufweisen.

Die Länge der Rohre sollte mindestens der Schenkellänge der Klammern entsprechen. Bei derart kurzen Rohren sind die Klammern, insbesondere bei einer Ausführung mit zwei Schenkeln, im Winkel versetzt zueinander in das Rohr einzuschieben, um eine Kollision mit den Schenkeln der anderen Klammer zu vermeiden. Bei derart kurzen Rohren können diese Schlitze auch als die Ausnehmungen zur Aufnahme der Rastnasen dienen.

Um die Klammer als Karabiner auszubilden, kann gemäß einer weiteren vorteilhaften Ausgestaltung der Erfindung vorgesehen sein, daß der Kopf als offener Ring mit einem Schlitz größerer Breite als die Stärke der Klammer ausgebildet ist, und daß der eine Schenkel über einen Steg mit dem anderen, direkt mit dem Kopf verbundenen Schenkel verbunden ist und einen Betätigungsdrücker aufweist.

Die Erfindung ist im folgenden anhand schematischer Zeichnungen mehrerer Ausführungsbeispiele mit weiteren Einzelheiten näher erläutert. Es zeigen:
- Fig. 1: eine zweischenkelige Klammer eines Kettengliedes gemäß einer ersten Ausführung der Erfindung;
- Fig. 2: die Klammer nach Fig. 1 montiert in einem längsgeschnitten dargestellten Rohr;
- Fig. 3: einen Schnitt nach der Linie III-III in Fig. 2;
- Fig. 4: eine perspektivische Darstellung eines kompletten Kettengliedes nach den Fig. 1 bis 3;
- Fig. 5: eine als Karabiner ausgebildete zweischenkelige Klammer gemäß der Erfindung;
- Fig. 6: die Klammer nach Fig. 5 montiert in einem geschnitten gezeichneten Rohr;
- Fig. 7: einen Schnitt nach der Linie XI-XI in Fig. 6.

Eine erste Ausführung eines Kettengliedes einer Schmuckkette ist nachfolgend anhand der Fig. 1 bis 4 beschrieben.

Das Kettenglied ist aus zwei Klammern aus einem korrosionsbeständigen, ästhetisch ansprechenden Metall mit guten Federeigenschaften, wie Edelstahl, Titan, Silber, Gold oder Platin, sowie einem Rohr gebildet, das ebenfalls aus Metall, aber auch einem anderen harten und ästhetisch ansprechenden Material bestehen kann.

Jede der beiden Klammern 2 hat biegbare Schenkel 4 mit spiegelbildlich davon wegragenden Rastnasen 6. Die Schenkel 4 gehen von einem Kopf 8 in Gestalt eines Ringes aus, der zu einem Spalt a zwischen den Schenkeln 6 hin über einen Schlitz 12 offen ist.

Die Rastnasen 6 haben hinterschnittene Flächen 7, und der Kopf 8 hat beidseitig ebenfalls hinterschnittene Flächen 9.

Die Fig. 2 zeigt die Klammer 2 gemäß Fig. 1 in einem in ein Rohr 14 eingeschobenen und gegen Verdrehen und Herausziehen gesicherten Zustand. Das Rohr 14 hat an beiden Enden je zwei kreuzförmig angeordnete Schlitzpaare 16, 18. Die Breite der Schlitze 16, 16 und 18, 18 der beiden Schlitzpaare ist etwas größer als die über die ganze Länge der Klammer 2 gleichbleibende Stärke s (Fig. 3) der Klammer bemessen. Ferner ist die Länge der Schenkel 4, gemessen ab der Mitte der Öffnung 10 des Kopfes 8, gleich der Länge des Rohres 4. Die Schlitze 16, 16 im in Fig. 2 unteren Rohrende dienen zur Aufnahme der Kopfbereiche der unteren Klammer 2 mit den hinterschnittenen Flächen 9, welche an den Gründen der unteren Schlitze 16 anliegen, während die Rastnasen 6 der unteren Klammer 2 in den oberen Schlitzen 16 aufgenommen sind und mit ihren hinterschnittenen Flächen 7 an den Gründen der oberen Schlitze 16 anliegen.

Die untere Klammer 2 ist in das Rohr 14 gemäß Fig. 2 durch Zusammendrücken der beiden Schenkel 4 und Durchschieben durch das Rohrinnere nach oben bis zum Einrasten der Nasen 6 in den Schlitzen 16 in eine sowohl in Längsrichtung als auch in Drehrichtung gesicherter Lage montiert, wobei die Spaltweite a auf einem Wert a' verkleinert wird.

Zum Demontieren einer Klammer vom Rohr 14 werden die Arme 4 über die Rastnasen 6 gegen ihre federnde Rückstellkraft radial nach innen zusammengedrückt, so daß der Spalt a auf einen Wert < a' verkleinert wird. Dann wird die Klammer 2 in Fig. 2 gesehen nach unten aus dem Rohr 14 herausgezogen und spreizt sich wieder auf die unbelastete Spaltweite a (Fig. 1).

In Fig. 2 und 3 ist gestrichelt die zweite obere Klammer 2 dargestellt, welche von der oberen Seite her in das Rohr 14 eingeschoben wird, und zwar in einer um 90° versetzten Lage zur unteren Klammer 2, bis sie in die verrastete Stellung wie die erste Klammer 2 gemäß Fig. 2 gerät.

Fig. 4 zeigt das fertig montierte Kettenglied mit den zwei kreuzweise zueinander mit dem Rohr 14 verrasteten Klammern 2. In dieser fertig montierten Konfiguration ist der halbmondförmige, aus dem Rohr 14 herausragende Abschnitt 11 jedes Kopfes 8 ausreichend groß bemessen, so daß eine weitere Klammer gemäß Fig. 1 zum Anbau eines weiteren Kettengliedes wie gezeigt und beschrieben durch diesen halbmondförmigen Abschnitt 11 der Öffnung 10 hindurchgeschoben werden kann.

Eine weitere Besonderheit des erfindungsgemäße kettengliedes besteht darin, daß über das Rohr ein Außenrohrgeschoben ist, welches den Mantel des Rohres abdeckt und somit reine Schmuckfunktion hat. Farbe und Material dieses Außenrohres können also ausschließlich entsprechend der ästethischen Außenwirkung ausgewählt sein. Allerdings lassen sich bei Vorsehen eines solchen Außenrohres die Klammern nur mit einem in die Rohrenden einzuführenden Werkzeug entfernen, weil die Rastnasen in diesem Fall nicht mehr von außen in das Rohrinnere des Rohres hineingedrückt werden können. Dieser Nachteil ließe sich dadurch vermeiden, daß auch im Außenrohr Durchlässe vorgesehen werden, welche das Einführen eines Stiftes in die Ausnehmungen und damit das Eindrücken der Rastnasen in das Rohrinnere zulassen würden.

Wenn das Außenrohr gleiche Länge wie das Rohr haben soll, sind an den Rohrenden ebenso wie beim Rohr Schlitzpaare mit Schlitzen bzw. gleicher oder größerer Weite vorzusehen, damit die Köpfe und ggf. die Nasen auch in solchen Schlitzen des Außenrohres aufgenommen werden können.

Die Fig. 5 bis 7 zeigen eine weitere Ausführung der Erfindung mit einer Klammer 2, die als Karabiner ausgeführt ist. Eine Klammer gemäß dieser Ausführung hat einen ersten Schenkel 4 mit Rastnase 6, der direkt mit dem Kopf 8 verbunden ist. Dieser Kopf 8 hat eine Öffnung 10, welche über einen nach außen führenden Schlitz 17 von einem zweiten Schenkel 4 der Klammer getrennt ist. Dieser zweite Schenkel 4, welcher ebenfalls eine Rastnase 6 mit hinterschnittener Fläche 7 hat, ist über einen Steg 3 mit dem ersten Schenkel 4 verbunden. Der durch den Schlitz 17 vom Kopf 8 getrennte zweite Schenkel 4 hat einen Betätigungsdrücker 19, welcher durch einen Längsschlitz 21 im Rohr 14 nach außen ragt, so daß mit ihm der zweite Schenkel 4 nach innen in die Öffnung 10 hineingedrückt werden kann. Wird der Betätigungsdrücker 19 seitlich weggedrückt, so läßt sich durch den so erweiterten Schlitz 17 im Kopf 8 der erste Schenkel 4 einer identischen Klammer eines weiteren zu montierenden Kettengliedes in die Öffnung 10 einführen. Um Raum für ein solches seitliches Wegdrücken zu geben, kann der Längsschlitz 21 im Rohr eine die Stärke s der Klammer 2 deutlich übersteigende Breite haben.

Im übrigen sind der Aufbau eines Kettengliedes gemäß den Fig. 5 bis 7 und seine Verbindung mit weiteren Kettengliedern zum Aufbau einer Schmuckkette ähnlich wie bei dem Kettenglied nach den Fig. 1 bis 4 und nicht nochmals beschrieben.

Die in der obigen Beschreibung, den Figuren und den Ansprüchen offenbarten Merkmale können sowohl einzeln als auch in beliebiger Kombination für die Verwirklichung der Erfindung von Bedeutung sein.

## Patentansprüche

1. Kettenglied einer Schmuckkette mit zwei Klammern (2), die von entgegengesetzten Enden in ein Rohr (14) eingesteckt sind und jeweils mindestens einen von einem Kopf (8) wegragenden, gegen Federrückstellkraft biegbaren Schenkel (4) aufweisen, der eine Rastnase (6) zum Einrasten hinter einer Rastfläche in einer Ausnehmung (13; 16, 18) im Mantel des Rohres (14) hat, **dadurch gekennzeichnet, daß** insgesamt zwei Schenkel (4) von dem Kopf (8) jeder Klammer (2) wegragen, die spiegelbildlich zueinander je mit einer Rastnase (6) versehen sind und daß der Kopf (8) jeder Klammer (2) eine zum Durchstecken eines Teils (4;8) einer weiteren Klammer bemessene Öffnung (10;17) aufweist, wobei die Öffnung (10) entweder zu einem Spalt (a) zwischen den beiden Schenkeln (4) offen ist oder als Schlite (17) im kopf (8) ausgebildet ist.

2. Kettenglied nach Anspruch 1, **dadurch gekennzeichnet, daß** beide Rohrenden je zur verdrehungssicheren Abstützung des Kopfes (8) einer der beiden Klammern (2) ausgebildet sind.

3. Kettenglied nach Anspruch 1 oder 2, **dadurch gekennzeichnet, daß** die Rastnasen (6) an den freien Enden der Schenkel (4) vorgesehen sind und daß die Ausnehmungen (13; 16, 18) für die Rastnasen in einem höchstens etwa der Schenkellänge entsprechenden Abstand von den Rohrenden vorgesehen sind.

4. Kettenglied nach einem der Ansprüche 1 bis 3, **dadurch gekennzeichnet, daß** die Federrückstellkraft durch Eigenfedrigkeit der Schenkel (4) aufgebracht ist.

5. Kettenglied nach einem der Ansprüche 1 bis 4, **dadurch gekennzeichnet, daß** der Kopf (8) als Ring ausgebildet ist.

6. Kettenglied nach Anspruch 1 oder 5, **dadurch gekennzeichnet, daß** die Klammern (2) eine über ihre Länge konstante Stärke (s) haben.

7. Kettenglied nach einem der Ansprüche 1 bis 6, **dadurch gekennzeichnet, daß** Schlitzpaare (16, 16; 18, 18) zur verdrehsicheren Abstützung der Klammern an den beiden Rohrenden angeordnet sind.

8. Kettenglied nach Anspruch 7, **dadurch gekennzeichnet, daß** die Schlitzpaare (16, 16 und 18, 18) an den beiden Rohrenden im Winkel versetzt zueinander angeordnet und die beiden Klammern (2) in entsprechend verdrehter Lage zueinander von den beiden Rohrenden her ineinandergeschoben sind, wobei die Schlitze der Schlitzpaare teils als Ausnehmungen zur Aufnahme der Rastnasen (6) und teils zur verdrehsicheren Halterung der Köpfe (8) der Klammern dienen..

9. Kettenglied nach Anspruch 1, **dadurch gekennzeichnet, daß** der eine, durch den Schlitz (17) vom Kopf getrennte Schenkel (4) über einen Steg (3) mit dem anderen, direkt mit dem Kopf verbundenen Schenkel (4) verbunden ist und einen Betätigungsdrücker (19) aufweist, der durch einen Längsschlitz (21) des Rohres (14) nach außen ragt.

10. Kettenglied nach einem der Ansprüche 1 bis 9, **dadurch gekennzeichnet, daß** ein Außenrohr (20) über das Rohr (14) geschoben ist.

## Claims

1. Chain link for a jewellery chain having two clips (2) which are inserted into a tube (14) from opposite ends and each have at least one limb (4) which protrudes from a head (8) and can bend against a resilient return force, which limb has a latching lug (6) to latch behind a latch surface in a recess (13; 16, 18) in the surface of the tube (14), **characterised in that** a total of two limbs (4) protrude away from the head (8) of each clip (2), which are each provided with a latching lug (6) in a mirror-inverted manner with respect to each other, and that the head (8) of each clip (2) has an orifice (10; 17) dimensioned for passage of a part (4; 8) of a further clip, wherein the orifice (10) is either open to a gap (a) between the two limbs (4) or is formed as a slit (17) in the head (8).

2. Chain link as claimed in claim 1, **characterised in that** the two tube ends are each formed to support the head (8) of one of the two clips (2) in a non-rotatable manner.

3. Chain link as claimed in claim 1 or 2, **characterised in that** the latching lugs (6) are formed at the free ends of the limbs (4) and that the recesses (13; 16, 18) for the latching lugs are provided at a distance from the tube ends which corresponds at most to approximately the length of the limbs.

4. Chain link as claimed in any one of claims 1 to 3, **characterised in that** the resilient return force is applied by the intrinsic resilience of the limbs (4).

5. Chain link as claimed in any one of claims 1 to 4, **characterised in that** the head (8) is formed as a ring.

6. Chain link as claimed in claim 1 or 5, **characterised in that** the clips (2) are of a constant thickness (s) over their length.

7. Chain link as claimed in any one of claims 1 to 6, **characterised in that** the slit pairs (16, 16; 18, 18) are disposed to support the clips on the two tube ends in a non-rotatable manner.

8. Chain link as claimed in claim 7, **characterised in that** the slit pairs (16, 16 and 18, 18) are disposed angularly offset with respect to each other at the two tube ends and the two clips (2) are pushed into each other in a correspondingly rotated position with respect to each other from the two tube ends, wherein the slits of the slit pairs partly serve as recesses for receiving the latching lugs (6) and partly serve to hold the heads (8) of the clips in a non-rotatable manner.

9. Chain link as claimed in claim 1, **characterised in that** the one limb (4), separated from the head by the slit (17), is connected by a crosspiece (3) to the other limb (4), which is directly connected to the head, said one limb having an operating button (19) which protrudes outwards through a longitudinal slit (21) in the tube (14).

10. Chain link as claimed in any one of claims 1 to 9, **characterised in that** an outer tube (20) is pushed over the tube (14).

## Revendications

1. Maillon pour une chaîne de bijouterie avec deux agrafes (2), qui sont engagées par les extrémités opposées dans un tube (14) et qui présentent chacune au moins une branche (4) partant d'une tête (8) et flexible contre une force de rappel élastique, qui comporte un ergot d'encliquetage (6) pour l'encliquetage derrière une face d'encliquetage dans un évidement (13; 16, 18) dans la surface latérale du tube (14), **caractérisé en ce qu'**au total deux branches (4) partent de la tête (8) de chaque agrafe (2), lesquelles sont pourvues chacune d'un ergot d'encliquetage (6) de façon symétrique l'un à l'autre, et **en ce que** la tête (8) de chaque agrafe (2) présente une ouverture (10; 17) dimensionnée pour introduire une partie (4; 8) d'une autre agrafe, l'ouverture (10) étant soit ouverte en un écartement (a) entre les deux branches (4) soit configurée en une fente (17) dans la tête (8).

2. Maillon selon la revendication 1, **caractérisé en ce que** les deux extrémités du tube sont chacune configurées de façon à maintenir sans rotation la tête (8) d'une des deux agrafes (2).

3. Maillon selon la revendication 1 ou 2, **caractérisé en ce que** les ergots d'encliquetage (6) sont prévus sur les extrémités libres des branches (4) et **en ce que** les évidements (13; 16, 18) pour les ergots d'encliquetage sont prévus à une distance des extrémités du tube correspondant au maximum environ à la longueur des branches.

4. Maillon selon l'une quelconque des revendications 1 à 3, **caractérisé en ce que** la force de rappel élastique est appliquée par l'élasticité propre des branches (4).

5. Maillon selon l'une quelconque des revendications 1 à 4, **caractérisé en ce que** la tête (8) est configurée en anneau.

6. Maillon selon la revendication 1 ou 5, **caractérisé en ce que** les agrafes (2) ont une épaisseur (s) constante sur leur longueur.

7. Maillon selon l'une quelconque des revendications 1 à 6, **caractérisé en ce que** des paires de fentes (16, 16; 18, 18) sont disposées sur les deux extrémités du tube pour maintenir les agrafes sans rotation.

8. Maillon selon la revendication 7, **caractérisé en ce que** les paires de fentes (16, 16; 18, 18) sont disposées sur les deux extrémités du tube avec un décalage angulaire l'une par rapport à l'autre et les deux agrafes (2) sont engagées l'une dans l'autre par les deux extrémités du tube en une position tournée de façon correspondante, les fentes des paires de fentes servant en partie d'évidements pour recevoir les ergots d'encliquetage (6) et en partie pour le maintien sans rotation des têtes (8) des agrafes.

9. Maillon selon la revendication 1, **caractérisé en ce que** la première branche (4), séparée de la tête par la fente (17), est reliée par une barrette (3) à l'autre branche (4) raccordée directement à la tête (8) et présente un poussoir d'actionnement (19), qui sort vers l'extérieur à travers une fente longitudinale (21) du tube (14).

10. Maillon selon l'une quelconque des revendications 1 à 9, **caractérisé en ce qu'**un tube extérieur (20) est enfilé au-dessus du tube (14).
